# EUROPÄISCHE PATENTSCHRIFT

(11) **EP 1 621 840 B1**
(45) Veröffentlichungstag und Bekanntmachung des Hinweises auf die Patenterteilung: **28.02.2007**
(21) Anmeldenummer: 05003003.0
(22) Anmeldetag: 12.02.2005
(51) Int. Cl.: F27B 9/20, C21D 9/00

(54) **Banddurchlaufofen zur Wärmebehandlung**
Continuous heat treatment furnace
Four de traitement thermique à défilement

(30) Priorität: 03.05.2004 DE 102004022047
(43) Veröffentlichungstag der Anmeldung: 01.02.2006
(73) Patentinhaber: CREMER Thermoprozessanlagen GmbH, 52355 Düren-Konzendorf (DE)
(72) Erfinder: Cremer, Ingo, Dipl.-Ing., 52533 Düren (DE)
(74) Vertreter: Kohlmann, Kai

(56) Entgegenhaltungen:
- DE-B- 1 161 931
- DE-B1- 1 508 420
- GB-A- 970 807
- US-A- 5 211 557

## Beschreibung

Die Erfindung betrifft einen Banddurchlaufofen zur Wärmebehandlung von Werkstücken umfassend eine Heizkammer und eine sich an die Heizkammer anschließende Kühlstrecke, wobei ein Trum eines Förderbands durch die Heizkammer entlang einer Förderbandauflage geführt ist und die Werkstücke mittels des Förderbands durch eine Hochtemperaturzone in der Heizkammer transportiert werden.

Derartige Banddurchlauföfen sind aus dem Stand der Technik bekannt. Sie werden insbesondere zum Sintern von pulvermetallurgischen Erzeugnissen eingesetzt. Des Weiteren werden sie zum Sintern, Schmieden, Reduzieren, Oxidieren, Calzinieren, Löten, Glühen oder Anlassen von Massenteilen aus Metall verwendet. Die Werkstücke werden vorzugsweise automatisch vor dem Ofeneinlauf auf das Obertrum des umlaufenden Förderbandes aufgelegt, während der Rücklauftrum außerhalb des Ofens geführt wird.

Die der Wärmebehandlung zu unterziehenden Werkstücke werden manuell oder automatisch auf das Förderband gelegt, das entlang der Förderbandauflage durch den Banddurchlaufofen geführt ist. Als Förderbänder kommen Metallgliederbänder, kettenartige Metallbänder sowie Drahtgeflechtbänder aus hitzebeständigem Edelstahl zum Einsatz. Vom Ofeneinlauf bis zum Ofenauslauf durchlaufen die Werkstücke eine Aufwärmstrecke, die Hochtemperaturzone sowie die Kühlstrecke. In den einzelnen Sektionen können zusätzliche Module installiert sein, um die Eigenschaften der Werkstücke zu verbessern, wie beispielsweise ein Schnellkühlungs- oder Anlassmodul. In den Durchlaufkanal zwischen Ofenein- und Ofenauslauf wird Schutzgas zugeführt, so dass die zu behandelnden Werkstücke in dem Bereich, in dem sie den Behandlungstemperaturen ausgesetzt sind, von Schutzgas umgeben sind. Als Schutzgas wird beispielsweise Wasserstoff oder auch Stickstoff eingesetzt, wobei an Stelle von Schutzgas auch Reaktionsgase zum Einsatz gelangen können. Die Beheizung des Banddurchlaufofens in der Heizkammer erfolgt vorzugsweise elektrisch, beispielsweise mit freistrahlenden Kammerheizungen oder mit stabförmigen Heizelementen.

Bekannte Banddurchlauföfen erzeugen in der Hochtemperaturzone Temperaturen zwischen 1120° C bis 1150° C. Bei einer Bandbelastung von etwa 65 kg/m² und einer Temperatur von 1120° Celsius in der Hochtemperaturzone wird bei herkömmlichen Öfen eine Standzeit des Förderbands von etwa 3 - 6 Monaten erreicht, wobei die Länge der Hochtemperaturzone und die Gesamtbelastung des Bandes eine entscheidende Rolle spielen. Das metallische Förderband verliert exponentiell mit zunehmender Temperatur an Festigkeit.

Für einige der eingangs erwähnten Prozesse sind Temperaturen in der Hochtemperaturzone oberhalb der bisher für Banddurchlauföfen maximal üblichen 1150° C vorteilhaft, um die Eigenschaften der Werkstücke zu verbessern. Höhere Temperaturen in der Hochtemperaturzone lassen sich bei bekannten Banddurchlauföfen jedoch wegen der damit verbundenen, extrem kurzen Standzeiten der Förderbänder nicht wirtschaftlich realisieren.

Um die Temperaturbegrenzung von Banddurchlauföfen in der Hochtemperaturzone von etwa 1150° C zu überschreiten, hat man bereits versucht, die herkömmlichen metallischen Förderbänder durch Förderbänder aus temperaturbeständigeren Werkstoffen, bei beispielsweise Keramik, Graphit, Molybdän oder Super-Aloys zu ersetzen. Diese Materialien erlauben zwar teilweise höhere Temperaturen in der Hochtemperaturzone bei akzeptabler Standzeit, sind jedoch wegen der hohen Materialkosten ebenfalls nicht wirtschaftlich. Sie haben sich daher in der Praxis nicht durchgesetzt.

Ferner ist aus der DE 1 508 420 B eine Einrichtung zum Transportieren metallischer Werkstücke in Wärmeöfen zur schrittweisen Vorwärtsbewegung der Werkstücke bekannt, wobei Hubstege, welche zu endlosen über Umlenkrollen geführten Gliederbändern zusammengeschlossen sind, die auf stationären Tragkonstruktionen liegenden Werkstücke abheben, indem sie teilweise aus dem oberen Längsspalt der Tragkonstruktion herausragen, dann die Werkstücke einen Teil der Transportstrecke transportieren und dann wieder auf den Tragkonstruktionen absetzen. Als Vorteil der beschriebenen Vorrichtung wird angegeben, dass der Wärmeofen in wirtschaftlicher Weise mit Unterfeuerung betrieben werden kann. Die aus Hubstegen bestehenden Gliederbänder sind mit einem Förderband eines Banddurchlaufofens nicht vergleichbar.

Schließlich ist aus der US 5,211,557 ein Heizofen mit einer hitzebeständigen Fördervorrichtung zum Fördern von Stahlteilen in einer Hochtemperaturatmosphäre innerhalb des Ofens bekannt, bei dem die Fördervorrichtung eine langgestreckte Kühlkammer, ein Endlos-Fördermittel und Antriebsmittel umfasst. Die langgestreckte Kühlkammer erstreckt sich in Förderrichtung innerhalb des Ofens und weist eine rinnenartige Vertiefung für das Endlos-Fördermittel auf. Die im Querschnitt C-förmige Kühlkammer weist eine langgestreckte obere Öffnung auf, die sich in Längsrichtung des Förderwegs durch den Ofen erstreckt. Das Endlos-Fördermittel besitzt eine Vielzahl von Aufnahmeteilen, die sich durch die langgestreckte Öffnung der Kühlkammer hindurch nach oben erstrecken und das Werkstück tragen. Die Aufnahmeteile sind wiederum mit gelenkig untereinander verbundenen Abschnitten des Endlosfördermittels verbunden. Die Stahlteile werden durch die Aufnahmeteile nicht angehoben, sondern in horizontaler Richtung gefördert. Bei der horizontalen Beförderung werden die Abschnitte des Endlos-Fördermittels von Rollen geführt, die in der rinnenartigen Vertiefung innerhalb des Kühlkanals laufen.

Ausgehend von diesem Stand der Technik liegt der Erfindung daher die Aufgabe zugrunde, einen Banddurchlaufofen der eingangs erwähnten Art zu schaffen, der höhere Temperaturen in der Hochtemperaturzone bei verbesserter Wirtschaftlichkeit und/oder längere Bandstandzeiten ermöglicht. Insbesondere soll weiterhin der Einsatz herkömmlicher, metallischer Förderbänder möglich bleiben.

Die Lösung dieser Aufgabe basiert auf dem Gedanken, die Reibung zwischen dem Förderband und der Förderbandauflage zumindest im Bereich des Hochtemperaturzone aufzuheben und hierdurch die Spannung in dem Förderband in der Hochtemperaturzone zu minimieren. Eine reduzierte Spannung erlaubt eine höhere Grenztemperatur und/oder verhilft dem Förderband zu einer längeren Standzeit.

Im einzelnen wird die Aufgabe durch die Merkmale der unabhängigen Ansprüche 1 und 4 gelöst, wobei beiden Lösungen gemein ist, dass die Förderbandauflage zumindest in der Hochtemperaturzone der Heizkammer in Förderrichtung simultan mit dem Förderband beweglich angeordnet ist.

Durch die erfindungsgemäße Maßnahme lassen sich höhere Grenztemperaturen von beispielsweise 1200° C bei herkömmlicher Bandstandzeit und Bandbelastung, eine längere Bandstandzeit bei herkömmlicher Prozesstemperatur und Bandbelastung oder eine höhere Bandbelastung bei herkömmlicher Prozesstemperatur und Bandstandzeit erzielen. Gleichzeitig lässt sich die einfache Anlagentechnik von Banddurchlauföfen beibehalten. Hieraus resultieren gegenüber anderen Öfen, die Prozesstemperaturen oberhalb von 1150° C ermöglichen, günstigere Investitionskosten.

Gemäß Anspruch 1 wird eine konstruktiv einfache und wirksame Unterstützung des Förderbands in der Hochtemperaturzone erreicht, wenn die Förderbandauflage einen Satz erster in und gegen die Förderrichtung des Förderbands bewegliche Tragelemente und einen Satz zweiter in vertikaler Richtung bewegliche Tragelemente aufweist, wobei die Auflagen der ersten Tragelemente eine parallele Ebene zu dem Trum des Förderbandes aufspannen und die Auflagen der zweiten Tragelemente über und unter das Niveau dieser Ebene bewegbar sind. Die Tragelemente sind insbesondere als keramische Balken ausgeführt, deren Längsachsen sich in Förderrichtung erstrecken. Herkömmliche als Gliederband ausgeführte Förderbänder sind regelmäßig ausschließlich quer zur Förderrichtung scharniert. Die in den Scharnieren angeordneten stabilen Querstäbe werden optimal durch die Auflageflächen der keramischen Balken unterstützt, deren Längsachsen rechtwinklig zu den Querstäben verlaufen.

Die ersten und zweiten Tragelemente sind mit einem Antrieb verbunden, der als Einzel- oder Gruppenantrieb ausgestaltet sein kann. Sofern die ersten und zweiten Tragelemente einen Gruppenantrieb aufweisen, erfolgt die Kraftübertragung auf die ersten und zweiten Tragelemente über unterschiedliche Getriebeglieder, die einerseits die Bewegung der ersten Tragelemente in und gegen die Förderrichtung des Förderbands und andererseits die Vertikalbewegung der zweiten Tragelemente ermöglichen.

Die alternative Lösung für eine bewegliche Förderbandauflage gemäß Anspruch 4 besteht darin, dass im Bereich der Hochtemperaturzone unterhalb des durch die Heizkammer geführten Trums des Förderbands ein umlaufendes Unterstützungsband angeordnet ist, wobei die Förderrichtung und Bandgeschwindigkeit des Förderbands mit der Bewegungsrichtung und Bandgeschwindigkeit des Unterstützungsbands übereinstimmt. Indem das umlaufende Unterstützungsband lediglich im Bereich der Hochtemperaturzone des Banddurchlaufofens angeordnet ist, können die bei keramischen Förderbändern üblicherweise auftretenden Probleme aufgrund eines Temperaturgradienten über die Bandbreite, die insbesondere im Bereich niedrigerer Temperaturen zu Tage treten, wirksam vermieden werden. Ein Temperaturgradient führt zu einer Beschädigung des Keramikwerkstoffes.

Nachfolgend wird die Erfindung anhand der Figuren näher erläutert. Es zeigen
- **Figur 1**: eine schematische Seitenansicht eines erfindungsgemäßen Banddurchlaufofens,
- **Figur 2**: einen Schnitt durch einen erfindungsgemäßen Banddurchlaufofen im Bereich der Hochtemperaturzone sowie
- **Figur 3**: eine schematische Darstellung der Förderbandspannung bei einem herkömmlichen und einem erfindungsgemäßen Banddurchlaufofen.

In den Figuren 1 und 2 ist ein Banddurchlaufofen zur Wärmebehandlung von Werkstücken, insbesondere Massenteilen aus Metall, vornehmlich Stahl, unter Schutzgasatmosphäre dargestellt. Der Durchlaufofen besteht im wesentlichen aus einem ein Förderband 1 aufweisenden, endlos umlaufenden Stetigförderer, einer Heizkammer 2, einer sich an die Heizkammer in Förderrichtung 3 anschließenden Kühlstrecke 4 sowie einer Förderbandauflage 5 zur Führung des Obertrums des Förderbands 1. Eingangsseitig weist die Heizkammer 2 einen Einlauf 6 für das Förderband auf. Am Ende der Kühlstrecke 3 befindet sich ein Auslauf 7 für das Förderband 1.

Der gesamte Durchlaufbereich des Obertrums des Förderbandes 1 durch die Heizkammer 2 und Kühlstrecke 3 ist gekapselt, so dass ein geschlossener Durchlaufkanal gebildet wird. Der Durchlaufkanal besitzt mindestens einen nicht dargestellten Gasanschluss für die Zufuhr von Schutzgas, wobei der Ein- und Auslauf 6,7 als Ein- und Auslassschleuse ausgeführt sind, um den Schutzgasverbrauch zu mindern. Das dennoch austretende Schutzgas wird am Ein- und/oder Auslauf des Banddurchlaufofens in an sich bekannter Weise entzündet und abgefackelt.

Die insgesamt mit 5 bezeichnete Förderbandauflage besteht aus einem ersten Satz Balken 8 a-c die in und gegen die Förderrichtung 3 des Förderbands 1 beweglich angeordnet sind. Zwischen den Balken 8 a,b,c befinden sich zwei weitere Balken 9 a,b, die in vertikaler Richtung 11 beweglich angeordnet sind. Zur Ausführung der Bewegung sind die Balken 8 a,b,c und 9 a,b mit einem Antrieb 12 verbunden. Die Auflagen 13 a,b,c der Balken 8 spannen eine parallele Ebene zu dem Obertrum des Förderbandes 1 auf, wobei die Auflagen 13 a und c seitlich abgewinkelt sind, um das Obertrum des Förderbands 1 an den Rändern zu führen.

Oberhalb des Förderbandes 1 befinden sich quer zur Förderrichtung 3 angeordnete elektrische Heizelemente 14, die über einen Durchgang 16 in der rechten Seitenwand 15 der Heizkammer 2 mit Strom versorgt werden. Von der Außenseite wird der Durchgang 16 von einem Kanal 17 gekapselt. An der Oberseite ist die Heizkammer von einem abnehmbaren Ofendeckel 18 verschlossen, der zu Wartungszwecken abnehmbar ist.

Zwischen den Heizelementen 14 und dem Förderband 1 befindet sich eine Muffel 19 aus Keramik zur indirekten Beheizung der Werkstücke und zum Schutz der Werkstücke vor Verunreinigungen.

Die in Figur 2 dargestellte insgesamt mit 5 bezeichnete bewegliche Förderbandauflage erstreckt sich zumindest über den Bereich der Hochtemperaturzone 21, die vom Einlauf 6 ausgehend einer Vorheizzone 22 innerhalb der Heizkammer 2 nachgeordnet ist. In der Hochtemperaturzone herrschen Temperaturen oberhalb von 1120° Celsius. In den Bereichen vor und hinter der Hochtemperaturzone 21 des Banddurchlaufofens wird der Obertrum des Förderbands 1 konventionell in gleitender Reibung über eine nicht dargestellte Bandauflage geführt. Die Förderbandauflage 5 arbeitet wie folgt:

Das Förderband 1 wird in Förderrichtung 3 getaktet bewegt. Während der Bewegung des Förderbandes 1 liegen die Balken 8a,b,c des ersten Balkensatzes an der Unterseite des Förderbandes 1 an und werden mit der Geschwindigkeit des Förderbandes in Förderrichtung 3 aus einer Ausgangslage in eine Endlage bewegt. Sobald die Balken 8a,b,c ihre Endlage erreicht haben, wird das Förderband 1 angehalten und von den Hubbalken 9a, b aus der in Figur 2 dargestellten Lage angehoben, so dass die Unterseite des Bandes nicht mehr auf den Balken 8a,b,c aufliegt. Anschließend werden die Balken 8a,b,c entgegen der Förderrichtung 3 in die Ausgangslage zurückbewegt. Dort werden die Balken 9 a,b unter das in Figur 2 dargestellte Niveau der Auflagen 13 a,b,c der Balken 8a,b,c abgesenkt, so dass das Band ausschließlich auf den Balken 8a,b,c ruht. Aus dieser Ausgangslage wiederholt sich der zuvor beschriebene Fördertakt. Der Abstand zwischen der Ausgangslage und der Endlage der Balken 8a,b,c ist deutlich geringer als der Abstand vom Anfang 23 bis zum Ende 24 der Hochtemperaturzone 21. Es sind daher mehrere Fördertakte der Balken erforderlich, um das Förderband reibungsfrei durch die Hochtemperaturzone 21 zu bewegen.

Figur 3 verdeutlicht die vorteilhaften Wirkungen der erfindungsgemäßen beweglichen Förderbandauflage 5 gegenüber einer herkömmlichen Förderbandauflage. Das obere Diagramm zeigt den Spannungsverlauf in herkömmlichen Banddurchlauföfen. Man erkennt, dass die Spannung des Förderbands am Ende der Hochtemperaturzone 21 nahezu die zulässige Grenzspannung 25 des Förderbandes 1 erreicht. In dem unteren Diagramm ist erkennbar, dass die Bandspannung in der Hochtemperaturzone 21 weitgehend durch die mit dem Förderband bewegte Förderbandauflage 5 übernommen wird, so dass die Bandspannung deutlich unter der maximal zulässigen Grenzspannung 25 liegt.

### Bezugszeichenliste

### Aktenzeichen / File number : 04040-01

| Nr. | **Bezeichnung** |
|---|---|
| 1. | Förderband |
| 2. | Heizkammer |
| 3. | Förderrichtung |
| 4. | Kühlstrecke |
| 5. | Förderbandauflaqe |
| 6. | Einlauf |
| 7. | Auslauf |
| 8. a-c | Balken |
| 9.a,b | Balken |
| 10. | - |
| 11. | vertikale Richtung |
| 12. | Antrieb |
| 13.a-c | Auflagen |
| 14. | Heizelemente |
| 15. | Seitenwand |
| 16. | Durchgang |
| 17. | Kanal |
| 18. | Ofendeckel |
| 19. | Muffel |
| 20. | - |
| 21. | Hochtemperaturzone |
| 22. | Vorheizzone |
| 23. | Anfang Hochtemperaturzone |
| 24. | Ende Hochtemperaturzone |
| 25. | Grenzspannung |
| | |

## Patentansprüche

1. Banddurchlaufofen zur Wärmebehandlung von Werkstücken umfassend eine Heizkammer und eine sich an die Heizkammer anschließende Kühlstrecke, wobei ein Trum eines Förderbands durch die Heizkammer entlang einer Förderbandauflage geführt ist und die Werkstücke mittels des Förderbands durch eine Hochtemperaturzone in der Heizkammer transportiert werden, **dadurch gekennzeichnet, dass**
- die Förderbandauflage zumindest in der Hochtemperaturzone (21) der Heizkammer (2) in Förderrichtung (3) simultan mit dem Förderband (1) beweglich angeordnet ist und
- die Förderbandauflage (5) einen Satz erster in und gegen die Förderrichtung des Förderbands bewegliche Tragelemente (8) und einen Satz zweiter in vertikaler Richtung (9) bewegliche Tragelemente aufweist, wobei die Auflagen (13) der ersten Tragelemente (8) eine parallele Ebene zu dem Trum des Förderbandes (1) aufspannen und die Auflagen der zweiten Tragelemente (9) über und unter das Niveau dieser Ebene bewegbar sind.

2. Banddurchlaufofen nach Anspruch 1, **dadurch gekennzeichnet, dass** die ersten und zweiten Tragelemente (8,9) als Balken ausgeführt sind, deren Längsachsen sich in Förderrichtung (3) erstrecken.

3. Banddurchlaufofen nach Anspruch 1 oder 2, **dadurch gekennzeichnet, dass** die ersten und zweiten Tragelemente (8,9) mit einem Antrieb (12) verbunden sind.

4. Banddurchlaufofen zur Wärmebehandlung von Werkstücken umfassend eine Heizkammer und eine sich an die Heizkammer anschließende Kühlstrecke, wobei ein Trum eines Förderbands durch die Heizkammer entlang einer Förderbandauflage geführt ist und die Werkstücke mittels des Förderbands durch eine Hochtemperaturzone in der Heizkammer transportiert werden, **dadurch gekennzeichnet, dass** die Förderbandauflage zumindest in der Hochtemperaturzone (21) der Heizkammer (2) in Förderrichtung (3) simultan mit dem Förderband (1) beweglich angeordnet ist, in dem im Bereich der Hochtemperaturzone (21) unterhalb des durch die Heizkammer (2) geführten Trums des Förderbands (1) ein umlaufendes Unterstützungsband angeordnet ist, wobei die Förderrichtung (3) und Bandgeschwindigkeit des Förderbands (1) mit der Bewegungsrichtung und Bandgeschwindigkeit des Unterstützungsbands übereinstimmt.

5. Banddurchlaufofen nach einem der Ansprüche 1 bis 4, **dadurch gekennzeichnet, dass** die ersten und zweiten Tragelemente (8,9) oder das Unterstützungsband aus einem hochtemperaturbeständigem Werkstoff bestehen.

6. Banddurchlaufofen nach Anspruch 5, **dadurch gekennzeichnet, dass** der hochtemperaturbeständige Werkstoff Keramik ist.

7. Banddurchlaufofen nach einem der Ansprüche 1 bis 6, **dadurch gekennzeichnet, dass** das Förderband (1) als Gliederband ausgeführt ist, dessen Glieder ausschließlich quer zur Förderrichtung scharniert sind.

8. Verfahren zum Betrieb eines Banddurchlaufofens nach einem der Ansprüche 1 bis 3, **dadurch gekennzeichnet, dass**
(a) das Förderband (1) getaktet in Förderrichtung (3) bewegt wird,
(b) während der Bewegung des Förderbands (1) in Förderrichtung (3) werden die ersten in und gegen die Förderrichtung beweglichen Tragelemente (8) mit der Geschwindigkeit des Förderbands in Förderrichtung aus einer Ausgangslage (23) in eine Endlage(24) bewegt,
(c) nach dem Anhalten in der Endlage (24) wird das Förderband (1) von den zweiten in vertikaler Richtung (11) beweglichen Tragelementen (9) über das Niveau der von den Auflagen (13) der ersten Tragelemente (8) aufgespannten Ebene angehoben und die ersten Tragelemente (8) entgegen der Förderrichtung (3) in die Ausgangslage (23) zurückbewegt
(d) sodann werden die in vertikaler Richtung beweglichen Tragelementen (9) unter das Niveau der von den Auflagen (13) der ersten Tragelemente(8) aufgespannten Ebene abgesenkt.

9. Verfahren nach Anspruch 8, **dadurch gekennzeichnet, dass** das Förderband (1) mehrere Fördertakte nach Anspruch 8 vom Anfang (23) bis zum Ende (24) der Hochtemperaturzone durchläuft.

## Claims

1. A Continuous strip furnace for the heat treatment of workpieces, comprising a heating chamber and a cooling section following on from the heating chamber, wherein a strand of a conveyor belt is guided through the heating chamber along a conveyor belt support and the workpieces are transported by means of the conveyor belt through a high-temperature zone in the heating chamber, **characterised in that**
- the conveyor belt support is arranged simultaneously mobile with the conveyor belt (1) in the conveying direction (3) at least in the high-temperatures zone (21) of the heating chamber (2)and
- the conveyor belt support (5) has a set of first bearing elements (8) mobile in and against the conveying direction of the conveyor belt and a set of second bearing elements mobile in the vertical direction (9), the supports (13) of the first bearing elements (8) extending in a parallel plane to the strand of the conveyor belt (1) and the supports of the second bearing elements (9) being movable above and below the level of this plane.

2. The continuous strip furnace according to claim 1, **characterised in that** the first and second bearing elements (8, 9) are configured as beams, whose longitudinal axes extend in the conveying direction (3).

3. The continuous strip furnace according to claim 1 or 2, **characterised in that** the first and second bearing elements (8, 9) are connected to a drive (12).

4. A continuous strip furnace for the heat treatment of workpieces, comprising a heating chamber and a cooling section following on from the heating chamber, wherein a strand of a conveyor belt is guided through the heating chamber along a conveyor belt support and the workpieces are transported by means of the conveyor belt through a high-temperature zone in the heating chamber, **characterised in that** the conveyor belt support is arranged simultaneously mobile with the conveyor belt (1) in the conveying direction (3) at least in the high-temperatures zone (21) of the heating chamber (2), **in that** a circulating support belt is arranged in the region of the high-temperature zone (21) beneath the strand of the conveyor belt (1) guided through the heating chamber (2), the conveying direction (3) and the belt speed of the conveyor belt (1) corresponding to the conveying direction and belt speed of the support belt.

5. The continuous strip furnace according to any one of claims 1 to 4, **characterised in that** the first and second bearing elements (8, 9) or the support belt are made from a high-temperature resistant material.

6. The continuous strip furnace according to claim 5, **characterised in that** the high-temperature resistant material is ceramic.

7. The continuous strip furnace according to any one of claims 1 to 6, **characterised in that** the conveyor belt (1) is designed as a link belt, whole links are hinged solely at right angles to the conveying direction.

8. A method for the operation of a continuous strip furnace according to any one of claims 1 to 3, **characterised in that**
(a) the conveyor belt (1) is moved in a cycled manner in the conveying direction (3),
(b) during the movement of the conveyor belt (1) in the conveying direction (3), the first bearing elements (8) mobile in and against the conveying direction are moved from a starting position (23) into an end position (24) with the speed of the conveyor belt in the conveying direction,
(c) after stopping in the end position (24), the conveyor belt (1) is raised by the second elements (9) mobile in the vertical direction (11) above the level of the plane in which the supports (13) of the first bearing elements (8) extend and the first bearing elements (8) are moved back into the starting position (23) against the conveying direction (3),
(d) the bearing elements (9) mobile in the vertical direction are then lowered beneath the level of the plane in which the supports (13) of the first bearing elements (8) extend.

9. The method according to claim 8, **characterised in that** the conveyor belt (1) passes through several conveying cycles according to claim 8 from the start (23) to the end (24) of the high-temperature zone.

## Revendications

1. Four de traitement thermique à défilement pour le traitement thermique de pièces usinées comprenant une chambre de chauffage et un parcours de refroidissement raccordé à la chambre de chauffage, un brin d'une bande de transport étant guidé à travers la chambre de chauffage le long d'une surface de contact de bande de transport et les pièces usinée étant transportées au moyen de la bande de transport à travers une zone de températures élevées dans la chambre de chauffage, **caractérisé en ce que**
- la surface de contact de bande de transport est disposée au moins dans la zone de températures élevées (21) de la chambre de chauffage (2) dans la direction de transport (3) mobile simultanément avec la bande de transport (1) et
- la surface de contact de bande de transport (5) présente un jeu de premiers éléments de transport (8) mobiles dans et à l'encontre de la direction de transport de la bande de transport et un jeu de seconds éléments de transport mobiles dans la direction verticale (9), les surfaces de contact (13) des premiers éléments porteurs (8) forment un premier plan parallèle par rapport au brin de la bande de transport (1) et les surfaces de contact des secondes éléments porteurs (9) étant mobiles au-dessus en en dessous du niveau de ce plan.

2. Four de traitement thermique à défilement selon la revendication 1, **caractérisé en ce que** les premiers et secondes éléments (8, 9) sont réalisés comme des longerons dont les axes longitudinaux s'étendent dans la direction de transport (3).

3. Four de traitement thermique à défilement selon la revendication 1 ou 2, **caractérisé en ce que** les premiers et secondes éléments (8, 9) sont reliés à un entraînement (12).

4. Four de traitement thermique à défilement pour le traitement thermique de pièces usinées comprenant une chambre de chauffage et un parcours de refroidissement raccordé à la chambre de chauffage, un brin d'une bande de transport étant guidé à travers la chambre de chauffage le long d'une surface de contact de bande de transport et les pièces usinées étant transportées au moyen de la bande de transport à travers une zone de températures élevées dans la chambre de chauffage, **caractérisé en ce que** la surface de contact de bande de transport est disposée au moins dans la zone de températures élevées (21) de la chambre de chauffage (2) dans la direction de transport (3) mobile simultanément avec la bande de transport (1) dans laquelle est disposée une bande de soutien rotative en dessous du brin de la bande de transport (1) guidé à travers la chambre de chauffage (2)à proximité de la zone de températures élevées (21), la direction de transport (3) et la vitesse de la bande de transport (1) coïncidant avec la direction de déplacement et la vitesse de la bande de soutien.

5. Four de traitement thermique à défilement selon l'une des revendications 1 à 4, **caractérisé en ce que** les premiers éléments porteurs (8, 9) ou la bande de soutien se composent d'un matériau hautement résistant à la température.

6. Four de traitement thermique à défilement selon la revendication 5, **caractérisé en ce que** le matériau hautement résistant à la température est de la céramique.

7. Four de traitement thermique à défilement selon l'une des revendications 1 à 6, **caractérisé en ce que** la bande de transport (1) est réalisée comme une bande articulée dont les articulations sont formées de charnières exclusivement transversalement à la direction de transport.

8. Procédé pour la mie en service d'un four de traitement thermique à défilement selon l'une des revendications 1 à 3, **caractérisé en ce que**
(a) la bande de transport (1) est déplacée de manière cadencée dans la direction de transport (3),
(b) pendant le déplacement de la bande de transport (1) dans la direction de transport (3), les premiers éléments porteurs (8) mobiles dans et à l'encontre de la direction de transport sont déplacés à la vitesse de la bande de transport dans la direction de transport depuis une position de départ (23) dans une position de fin de course (24),
(c) après l'arrêt dans la position de fin de course (24), la bande de transport (1) est soulevée par les seconds éléments porteurs (9) mobiles dans la direction verticale (11) au-dessus du niveau du plan formé par les surfaces de contact (13) des premiers éléments porteurs (8) et les premiers éléments porteurs (8) sont ramenés à l'encontre de la direction de transport (3) dans la position de sortie (23),
(d) de sorte que les éléments porteurs (9) mobiles dans la direction verticale sont abaissés en dessous du niveau du plan formé par les surfaces de contact (13) des premiers éléments porteurs (8).

9. Procédé selon la revendication 8, **caractérisé en ce que** la bande de transport (1) traverse plusieurs cycles de transport selon la revendication 8 du début (23) jusqu'à la fin (24) de la zone de températures élevées.
